# FASCICULE DE BREVET EUROPEEN

(11) **EP 0 424 297 B1**
(45) Date de publication et mention de la délivrance du brevet: **22.12.1993**
(21) Numéro de dépôt: 90460036.8
(22) Date de dépôt: 12.10.1990
(51) Int. Cl.: A63C 19/06

(54) **Procédé de marquage pour terrains stabilisés ou engazonnés et machines pour la mise en oeuvre de ce procédé**
Vorrichtung und Verfahren zur Markierung von Sportfeldern
Method and device for the marking of lines in sports grounds

(30) Priorité: 18.10.1989 FR 8913894
(43) Date de publication de la demande: 24.04.1991
(73) Titulaire: Talvas, Jean-Yves, F-56100 Lorient (FR)
(72) Inventeur: Talvas, Jean-Yves, F-56100 Lorient (FR)
(74) Mandataire: Dubreuil, Annie

(56) Documents cités:
- EP-A- 0 000 642
- AU-B- 8 060 940
- CH-A- 539 003
- DE-U- 8 706 346
- FR-A- 2 580 658
- GB-A- 11 160

## Description

La présente invention concerne un procédé de marquage du sol, plus particulièrement destiné à des terrains stabilisés ou engazonnés. Elle concerne également des machines servant dans la mise en oeuvre du procédé.

Actuellement, les terrains de sports tels que football, rugby, etc. sont tracés avec un matériau, généralement de la chaux ou du plâtre, qui est déposé en bande à l'état pulvérulent.

On dispose pour ce traçage de machines telles que celle décrite dans le document GB-A-11160 qui comporte, montée sur roues, une trémie dont le fond en forme d'auge est pourvu d'une vis sans fin. Celle-ci, entraînée par les roues, transporte le ou les produits de marquage jusqu'à une goulotte de versement disposée centralement.

Ce type de marquage a pour inconvénients de devoir être répété pratiquement avant chaque manifestation, d'être très sensible aux conditions climatiques telles que pluie et vent, et de devenir très vite approximatif au cours d'un match, sous l'effet du seul piétinement, avec pour conséquence, de rendre l'arbitrage difficile et sujet à discussions.

Pour le marquage de sols durs en bois, béton, bitume, etc, il est connu d'utiliser des bandes de marquage qui sont insérées dans des saignées réalisées au préalable. Une machine pour creuser ces saignées est décrite dans le brevet AU-B-8060940. A ce jour, il n'existe pas d'équivalent pour le marquage de terrains souples.

La présente invention a pour but de pallier les inconvénients inhérents au marquage des terrains souples, stabilisés ou engazonnés, au moyen d'un nouveau procédé de marquage, tout en respectant par ailleurs un certain nombre d'impératifs, dans le but notamment de préserver la sécurité des joueurs.

Généralement parlant, il est essentiel que les tracés ne soient pas générateurs de variations brutales dans les caractéristiques physiques du terrain : un élément de marquage ne doit en aucun cas être objet de trébuchement pour les sportifs. Il doit également avoir une souplesse aussi voisine que possible de celle du terrain afin de ne pas être blessant en cas de chute. De plus, il importe que ses caractéristiques de surface, notamment ses caractéristiques d'adhérence, soient telles que les joueurs ne ressentent pas de différences dans la recherche de leurs appuis (par exemple, il n'est pas admissible que le marquage soit glissant). Par ailleurs, le marquage ne doit pas faire barrière à l'écoulement de l'eau parallèlement à la surface car, dans le cas contraire, pourrait en résulter la formation de creux et de flaques de chaque côté des bandes.

Le procédé selon l'invention qui apporte une réponse satisfaisant à ces différentes conditions est caractérisé en ce qu'il consiste à remplir une cavité préalablement creusée, dont la forme correspond sensiblement à celle du tracé à effectuer, avec un agrégat constitué de caoutchouc en petits morceaux et d'un liant conservant un état souple, l'agrégat étant formé de telle manière qu'au moins la majeure partie des morceaux de caoutchouc ne soient enrobés que partiellement; et à peindre à la surface dudit agrégat le marquage désiré.

En pratique, ladite cavité est généralement une tranchée, pour réaliser tout ce qui est marquage linéaire, ou un trou circulaire pour la représentation de points.

Les morceaux de caoutchouc à la périphérie de l'agrégat forment une surface irrégulière dont les reliefs ou aspérités constituent des points d'ancrage dans les parois de la cavité. En surface, les aspérités rendent le marquage non glissant, même en cas de pluie.

Dans la formation de l'agrégat, le fait de doser la quantité de liant de telle sorte que le plus grand nombre des morceaux de caoutchouc ne soient pas complètement noyés assure la réservation d'interstices. Ceux-ci confèrent à l'agrégat une bonne perméabilité à l'eau, de sorte que n'est pas interrompu par les bandes de marquage l'écoulement parallèlement à la surface. La présence d'interstices contribue également à la souplesse de l'agrégat.

Comme liant, il est intéressant d'utiliser du bitume ou des produits dérivés. Le bitume présente l'avantage d'être bon marché et d'être relativement facile à travailler. En le coulant à une température de l'ordre de 100 à 120° C, sa viscosité est satisfaisante pour la réservation desdits interstices.

Dans des conditions de température normales, le bitume reste relativement mou, de sorte que l'agrégat bénificie de l'élasticité (aptitude à la compression et mémoire de forme) du caoutchouc. De plus, pour accorder les caractéristiques de souplesse de l'agrégat à celles du terrain, il est aisé de modifier le degré de durcissement du bitume par adjonction de sable. L'adjonction de sable est également utile pour deux autres raisons. D'une part, elle permet d'éviter que le bitume redevienne trop liquide par des temps ensoleillés et chauds. D'autre part, elle augmente l'aptitude à l'effritement de l'agrégat, nécessaire pour que celui-ci ne soit pas dangereux : un joueur effectuant une glissade avec une chaussure à crampons ne doit pas ressentir de choc au croisement d'une bande de marquage. L'aptitude à l'effritement s'avère également avantageuse en cas de rénovation de terrain : le travail peut se faire sans retrait préalable de l'agrégat de marquage qui, sous l'action des engins aratoires, se comporte comme la terre et se retrouve simplement dispersé et mélangé à elle.

Dans une façon d'accomplir le procédé de l'invention, la formation de l'agrégat dans la cavité est réalisée en plusieurs fois de la façon suivante : on remplit d'abord partiellement la cavité de caoutchouc en morceaux, par exemple à la moitié, puis on coule du bitume en quantité dosée et dans des conditions de température telles que définies précédemment pour la réservation d'interstices, sans recouvrir les morceaux de surface. On recommence ensuite le même processus pour remplir complètement la cavité. En pratique, celle-ci a généralement une profondeur de 3 à 4 cm, environ. Quant à la largeur des tranchées pour la réalisation de marquages linéaires, de préférence, elle est de l'ordre de 12 cm, soit un peu plus grande que la largeur du marquage proprement dit. Cette façon d'opérer en plusieurs fois permet d'obtenir un agrégat homogène, du fait que dans chaque phase, la descente du bitume pour atteindre les morceaux de caoutchouc inférieurs est minime et que, par conséquent, lors de cette descente, la température du bitume ne varie pas sensiblement.

Dans une autre façon d'accomplir le procédé de l'invention, le mélange caoutchouc-bitume est d'abord réalisé, puis il est appliqué dans la cavité alors que le bitume est encore chaud. Cette solution présente l'avantage de ne nécessiter qu'une seule opération pour le remplissage de la cavité avec l'agrégat.

Une machine spécialement conçue pour mettre en oeuvre le procédé de la façon qui vient d'être exposée comprend, sur un châssis monté sur roues, un premier conteneur pour le caoutchouc en morceaux, un second conteneur pour le liant, un moyen de convoyage partant de la base du premier conteneur, une sortie pour le liant au-dessus dudit moyen de convoyage, à l'extérieur du premier conteneur, ladite sortie étant dotée d'un moyen d'arrêt et de réglage de débit, et, relié à la sortie du moyen de convoyage, un moyen d'amenée du mélange caoutchouc-liant dans la cavité à remplir.

Pour une meilleure compréhension, un exemple de réalisation d'une telle machine va maintenant être décrite en relation avec le dessin joint qui le représente schématiquement en fonctionnement.

Le bâti de la machine, monté sur des roues 1, porte un conteneur ou trémie 2 pour le caoutchouc en morceaux C, au fond de laquelle, dans une gorge 3 orientée longitudinalement, est logée une vis sans fin 4 entraînée par un moteur 5.

La gorge 3 est prolongée à l'extérieur de la trémie 2 par un canal 3' dans lequel se prolonge également la vis sans fin 4. A l'extrémité du canal 3', est relié un conduit 6, lequel est coudé pour déboucher vers le bas. De préférence, au moins une partie du conduit 6 est souple, afin qu'on puisse, en fonctionnement, placer son extrémité de sortie à l'intérieur de la tranchée 7 à remplir. De plus, en vue d'obtenir un meilleur déversement, la sortie du conduit 6 est oblique par rapport à son axe.

Un réservoir 8 destiné à recevoir du bitume chaud B est accolé à la trémie 8, au-dessus du canal 3'. A sa base, il est en communication avec un conduit 9 dont l'extrémité de sortie se trouve au-dessus du canal 3', lequel, au moins dans cette zone est découvert. D'autre part, sur le conduit 9, est prévu un robinet 10 d'arrêt et de réglage du débit d'écoulement du bitume.

En fonctionnement, la machine préalablement chargée de morceaux de caoutchouc C et de bitume chaud B est disposée au-dessus de la tranchée 7 à remplir, l'extrémité de sortie du conduit 6 étant placée à l'intérieur de cette dernière. On initialise alors le convoyage de morceaux de caoutchouc C à partir de la trémie 2 en mettant en marche le moteur 5, par exemple un moteur électrique. Puis, dès que le caoutchouc arrive à la verticale du conduit 9, on ouvre le robinet 10 pour produire un écoulement de bitume B sur le caoutchouc transporté par la vis 4. Conformément à l'invention, on régle l'écoulement de bitume de telle façon qu'il soit juste suffisant pour agglomérer les morceaux de caoutchouc entre eux, en ne les enrobant que partiellement. L'agglomérat obtenu, quand il pénètre et transite dans le conduit 6, a une consistance pâteuse du fait que la température du bitume demeure élevée, si bien qu'à la sortie dans la cavité à remplir, il se répand dans celle-ci en assurant un remplissage correct. La hauteur de remplissage est déterminée par la vitesse de déplacement de la machine.

La machine peut être conçue suffisamment légère pour être déplacée manuellement. Toutefois, une machine plus élaborée, à entraînement motorisé, peut comporter des moyens supplémentaires tels que des moyens de chauffage pour amener et/ou maintenir le bitume à la température d'utilisation. Dans un ensemble plus complet, on peut prévoir, en amont, des moyens de réalisation de tranchée, ces moyens consistant, par exemple, en un disque excavateur classique.

De façon particulièrement avantageuse, le caoutchouc utilisé pour mettre en oeuvre le procédé de l'invention est récupéré dans des unités de rechapage des pneus : il provient de la bande de roulement usagée de pneus, qui est éliminée préalablement au rechapage au moyen de machines la réduisant en copeaux. L'utilisation desdits copeaux tels quels dans le procédé de l'invention s'avère entièrement satisfaisante.

Le marquage réalisé conformément à l'invention a une durée de vie de plusieurs années, seule la peinture devant être refaite régulièrement, par exemple annuellement. Bien entendu, le marquage garde des contours bien nets et, en outre, il est plus visible que les tracés qui sont réalisés de façon classique avec du plâtre ou de la chaux.

## Revendications

1. Procédé de marquage du sol, notamment pour des terrains stabilisés ou engazonnés, caractérisé en ce qu'il consiste à remplir une cavité préalablement creusée, dont la forme correspond sensiblement à celle du tracé à effectuer, avec un agrégat constitué de caoutchouc en petits morceaux et d'un liant conservant un état souple, l'agrégat étant formé de telle manière qu'au moins la majeure partie des morceaux de caoutchouc ne soient enrobés que partiellement; et à peindre à la surface dudit agrégat le marquage désiré.

2. Procédé selon la revendication 1, caractérisé en ce que le liant est du bitume.

3. Procédé selon la revendication 1, caractérisé en ce que le liant est un produit dérivé du bitume.

4. Procédé selon la revendication 1, caractérisé en ce que le liant contient du sable.

5. Procédé selon l'une des revendications 1 à 4, caractérisé en ce que les morceaux de caoutchouc sont des copeaux de récupération provenant d'unités de rechapage.

6. Procédé selon l'une des revendications 1 à 5, caractérisé en ce que dans la cavité, l'agrégat est formé en plusieurs étapes, chaque étape comprenant d'abord le dépôt dans la cavité de morceaux de caoutchouc, suivi du coulage du liant, sans recouvrement complet des morceaux en surface.

7. Procédé selon l'une des revendications 1 à 5, caractérisé en ce l'agrégat caoutchouc-liant est d'abord formé, puis appliqué dans la cavité à remplir.

8. Machine pour la mise en oeuvre du procédé selon la revendication 7, caractérisé en ce que, sur un bâti monté sur des roues 1, elle comprend un premier conteneur (2) pour le caoutchouc en morceaux (C), un second conteneur (8) pour le liant (B), un moyen de convoyage partant de la base du premier conteneur (2), une sortie (9) pour le liant (B) au-dessus dudit moyen de convoyage, à l'extérieur du premier conteneur, ladite sortie (9) étant dotée d'un moyen d'arrêt et de réglage de débit (10), et, relié à la sortie du moyen de convoyage, un moyen d'amenée (6) du mélange caoutchouc-liant dans la cavité à remplir.

9. Machine selon la revendication 8, caractérisé en ce que ledit moyen de convoyage est un système à vis sans fin (4).

10. Machine selon la revendication 8 ou 9, caractérisée en ce qu'elle comporte, en outre, des moyens de chauffage pour amener et/ou maintenir le liant (B) à température d'utilisation.

11. Machine selon l'une des revendications 8 à 10, caractérisée en ce qu'elle comporte, en outre, un moyen de réalisation de tranchée.

## Patentansprüche

1. Verfahren zur Markierung des Bodens, speziell für verfestigtes oder mit Rasen bepflanztes Gelände, dadurch gekennzeichnet, daß es darin besteht, eine vorher gegrabene Vertiefung, deren Form im wesentlichen mit der auszubildenen Markierung übereinstimmt, mit einem Aggregat aufzufüllen, das aus kleinen Kautschukstücken und aus einem einen nachgiebigen Zustand behaltenden Bindemittel besteht, wobei das Aggregat so ausgebildet ist, daß wenigstens die Mehrzahl der Kautschukstücke nur teilweise umhüllt sind; und darin, daß auf die Oberfläche des Aggregates die gewünschte Markierung aufgemalt wird.

2. Verfahren nach Anspruch 1, dadurch gekennzeichnet, daß das Bindemittel ein Bitumen ist.

3. Verfahren nach Anspruch 1, dadurch gekennzeichnet, daß das Bindemittel ein aus Bitumen erhaltenes Produkt ist.

4. Verfahren nach Anspruch 1, dadurch gekennzeichnet, daß das Bindemittel Sand enthält.

5. Verfahren nach einem der Ansprüche 1 bis 4, dadurch gekennzeichnet, daß die Kautschukstücke wiederverwertete Schnitzel sind, die bei der Runderneuerung anfallen.

6. Verfahren nach einem der Ansprüche 1 bis 5, dadurch gekennzeichnet, daß das Aggregat in die Vertiefung in mehreren Etappen eingebracht, wobei jede Etappe zuerst das Ablagern der Kautschukstücke in der Vertiefung und danach das Gießen des Bindemittels enthält, ohne daß die Stücke an der Oberseite vollständig bedeckt werden.

7. Verfahren nach einem der Ansprüche 1 bis 5, dadurch gekennzeichnet, daß erst das Kautschuk-Bindemittel-Aggregat gebildet und danach in die aufzufüllende Vertiefung eingebracht wird.

8. Maschine zur Durchführung des Verfahrens nach Anspruch 7, dadurch gekennzeichnet, daß sie auf einem auf Rädern 1 angebrachten Gestell enthält: einen ersten Behälter (2) für die Kautschukstücke (C), einen zweiten Behälter (8) für das Bindemittel (B), ein Forderelement, das an der Unterseite des ersten Behälters (2) beginnt, einen oberhalb des Förderelementes und außerhalb des ersten Behälters angeordneten Ausgang (9) für das Bindemittel (B), wobei der Ausgang (9) mit einem Durchflußsteuer- und Verschlußelement (10) versehen ist, und eine mit dem Ausgang des Förderelementes verbundenen Zufuhrvorrichtung (6), um das Kautschuk-Bindemittel-Gemisch in die aufzufüllende Vertiefung zu leiten.

9. Maschine nach Anspruch 8, dadurch gekennzeichnet, daß das Förderelement ein System mit einer Förderschnecke (4) ist.

10. Maschine nach Anspruch 8 oder 9, dadurch gekennzeichnet, daß sie außerdem eine Heizvorrichtung enthält, um das Bindemittel (B) auf die Anwendungstemperatur zu bringen oder es auf der Anwendungstemperatur zu halten.

11. Maschine nach einem der Ansprüche 8 bis 10, dadurch gekennzeichnet, daß sie außerdem eine Vorrichtung zum Ausbilden eines Grabens enthält.

## Claims

1. A process for marking the ground, particularly for stabilised or turfed land, characterised in that it consists of filling a cavity previously hollowed out, the shape of which corresponds substantially to that of the line to be made, with an aggregate constituted by small pieces of rubber and a binder maintaining a flexible state, the aggregate being formed such that at least the most part of the pieces of rubber are only partly coated; and of painting the desired marking on the surface of said aggregate.

2. A process according to Claim 1, characterised in that the binder is made of bitumen.

3. A process according to Claim 1, characterised in that the binder is a product derived from bitumen.

4. A process according to Claim 1, characterised in that the binder contains sand.

5. A process according to any one of Claims 1 to 4, characterised in that the pieces of rubber are recycled chips from tyre reconditioning units.

6. A process according to one of Claims 1 to 5, characterised in that, in the cavity, the aggregate is formed in several stages, each stage comprising first the deposition in the cavity of pieces of rubber, followed by the pouring of the binder, without completely covering the pieces at the surface.

7. A process according to one of Claims 1 to 5, characterised in that the rubber/binder aggregate is first formed, then applied to the cavity to be filled.

8. A machine for implementing the process according to Claim 7, characterised in that it comprises, on a frame mounted on wheels 1, a first container (2) for the pieces of rubber (C), a second container (8) for the binder (B), a means of transfer starting from the base of the first container (2), an outlet (9) for the binder (B) above said transfer means, outside the first container, said outlet (9) being equipped with a means for stopping and regulating the flow (10) and, connected to the outlet of the transfer means, a means (6) for supplying the rubber/binder mixture to the cavity to be filled.

9. A machine according to Claim 8, characterised in that said transfer means is a system with an endless screw (4).

10. A machine according to Claim 8 or 9, characterised in that it further comprises heating means for bringing the binder (B) to and/or keeping it at the temperature of use.

11. A machine according to one of Claims 8 to 10, characterised in that it further comprises a means for producing trenches.
